# EUROPÄISCHE PATENTSCHRIFT

(11) **EP 3 067 647 B1**
(45) Veröffentlichungstag und Bekanntmachung des Hinweises auf die Patenterteilung: **24.07.2019**
(21) Anmeldenummer: 16157355.5
(22) Anmeldetag: 25.02.2016
(51) Int. Cl.: F25D 23/06, F25D 25/02

(54) **HAUSHALTSKÄLTEGERÄT MIT EINEM RANDABSCHLUSSTEILE AUFWEISENDEN FACHBODEN**
DOMESTIC HOUSEHOLD REFRIGERATION DEVICE COMPRISING A SHELF HAVING EDGE TERMINATION PARTS
APPAREIL FRIGORIFIQUE DOMESTIQUE COMPRENANT UN FOND DE CASIER A BORDS FERMES

(30) Priorität: 13.03.2015 DE 102015204597
(43) Veröffentlichungstag der Anmeldung: 14.09.2016
(73) Patentinhaber: BSH Hausgeräte GmbH, 81739 München (DE)
(72) Erfinder: Salomon, Frank, 89518 Heidenheim (DE); Bassler, Daniel, 73431 Aalen (DE); Deissler, Stefan, 86720 Nördlingen (DE); Mayer, Markus, 89551 Königsbronn (DE)

(56) Entgegenhaltungen:
- EP-A1- 0 582 781
- EP-A1- 1 338 219
- WO-A1-99/37961
- WO-A1-2013/139017
- CN-A- 104 296 485
- CN-U- 204 027 193
- JP-A- 2008 049 115
- KR-A- 20140 043 616
- US-A1- 2007 109 764

## Beschreibung

Die Erfindung betrifft ein Haushaltskältegerät, aufweisend einen Kälteraum, wenigstens einen im Kälteraum gelagerten Fachboden, sowie einen den Kälteraum begrenzenden Innenbehälter mit einer Rückwand und gegenüberliegenden Seitenwänden, von denen jede Seitenwand zur Bildung wenigstens eines Paares gegenüberliegender Tragmittel jeweils wenigstens eines der Tragmittel aufweist, wobei die gegenüberliegenden Tragmittel ausgebildet sind, den Fachboden des Haushaltskältegeräts im Kälteraum mit zwei gegenüberliegenden, seitlichen Randabschnitten des Fachbodens auf den Tragmitteln aufliegend und mit einer Hinterkante des Fachbodens der Rückwand des Innenbehälters zugewandt zu lagern.

Die DE 10 2009 029 139 A1 beschreibt ein Kältegerät, insbesondere Haushaltskältegerät, das ein einen Lagerraum umschließendes Gehäuse und einen in dem Lagerraum montierten Behälter aufweist. Der Behälter umfasst eine Schale und einen Deckel, der zwischen einer die Schale verschließenden Stellung und einer offenen Stellung höhenverstellbar ist. Eine Platte, die einen Fachboden bildet und aus Sicherheitsglas besteht, ist an ihrem vorderen und hinteren Rand über die gesamte Breite des Fachbodens hinweg mittels jeweils einem durchgängigen Profil aus Kunststoff oder Metall, insbesondere Aluminium, eingefasst.

Die DE 10 2008 018 369 A1 beschreibt ein Kältegerät, insbesondere Haushaltskältegerät mit einem Befestigungselement zur lösbaren Befestigung von Fachböden, wobei am Fachboden ein Kopplungselement angeordnet ist, welches mit dem Befestigungselement zusammenwirkt, wobei seitlich am Fachboden eine Adapterleiste angeordnet ist, welche das Kopplungselement aufweist. Kühlgut, welches auf dem Fachboden abgestellt ist, kann sehr einfach nach vorne entnommen werden, ohne dass es an einer vorderen Leiste oder einem Rahmen gestoppt wird. An der Rückseite des Fachbodens ist eine separate Rückwandleiste angeordnet. Die Rückwandleiste greift bevorzugt vorwiegend an der Oberfläche und dem hinteren seitlichen Rand des Fachbodens an und erstreckt sich über die gesamte Breite des Fachbodens. Die Rückwandleiste ist ebenso wie die Frontleiste vorzugsweise an dem Fachboden angeklebt.

EP 0 582 781 A1 offenbart ein Tragteil für in den Innenraum eines Möbels einbringbare Zwischenböden, die den in einem Kühlmöbel durch dessen Kühlgutbehälter gebildeten Innenraum in einzelne Fächer aufteilen, wobei die den Innenraum begrenzenden Wände Aufnahmen aufweisen, in welche die Befestigungselemente der Tragteile einbringbar sind, wobei das Tragteil verdrehsicher gegenüber der Wand durch ein einziges Befestigungselement an den, an den Wänden des Innenraums angeordneten Aufnahmen gehalten ist, und wobei die Kontur der Aufnahmen zu der der Befestigungselemente angepasst verläuft.

WO 2013/139017 A1 offenbart einen Fachboden und zwei spiegelsymmetrische Stopblöcke, die an zwei Ecken des Fachbodens angeordnet sind. Die Form der Stopblöcke passt mit den Ecken des Fachbodens zusammen. Die Stopblockstruktur ist aus Gummi oder ähnlichen elastomeren Materialen hergestellt. Durch die Verwendung des elastomeren Materials ist sichergestellt, dass der Innenbehälter des Kältegeräts beim Transport nicht durch den Fachboden beschädigt wird.

EP 1 338 219 A1 offenbart ein Steckprofilelement mit zwei eine Nut begrenzenden, miteinander verbundenen Schenkeln aus einem ersten Werkstoff, wobei an der der nutzugewandten Seitenfläche wenigstens eines der Schenkel wenigstens auf einem Teil der Länge der Nut ein erster in die Nut hinein gerichteter Vorsprung aus einem zweiten Werkstoff angebracht ist, der biegsamer als der erste Werkstoff ist.

KR 2014 0043616 A offenbart einen Kühlschrank gemäß dem Oberbegriff des Anspruchs 1.

Die Aufgabe der Erfindung ist es, in einem Haushaltskältegerät eine zuverlässige und kostengünstige Lagervorrichtung für einen Fachboden zu schaffen, auf den in einer im Haushaltskältegerät gelagerten Gebrauchsanordnung zu kühlende Lebensmittel abgestellt werden können und der zu Reinigungszwecken auf einfache Weise aus dem Haushaltskältegerät entnommen werden kann.

Die Aufgabe der Erfindung wird gelöst durch die Merkmale des unabhängigen Anspruchs. Bevorzugte Ausführungsformen sind in den abhängigen Ansprüchen angegeben.

Ein Aspekt betrifft ein Haushaltskältegerät, aufweisend einen Kälteraum, wenigstens einen im Kälteraum gelagerten Fachboden, sowie einen den Kälteraum begrenzenden Innenbehälter mit einer Rückwand und gegenüberliegenden Seitenwänden, von denen jede Seitenwand zur Bildung wenigstens eines Paares gegenüberliegender Tragmittel jeweils wenigstens eines der Tragmittel aufweist, wobei die gegenüberliegenden Tragmittel ausgebildet sind, den Fachboden des Haushaltskältegeräts im Kälteraum mit zwei gegenüberliegenden, seitlichen Randabschnitten des Fachbodens auf den Tragmitteln aufliegend und mit einer Hinterkante des Fachbodens der Rückwand des Innenbehälters zugewandt zu lagern, wobei der Fachboden zwei an seiner Hinterkante aufgesteckte, sich jeweils im Bereich der beiden seitlichen Randabschnitte des Fachbodens separat voneinander erstreckende Randabschlussteile aufweist, und dass die seitlichen Ränder des Fachbodens frei von jeglichen Randabschlussteilen sind.

Das Haushaltskältegerät kann ein einfaches Kühlgerät, d.h. ein Kühlschrank sein. Es kann sich jedoch auch um ein Kühl-/Gefrierkombinationsgerät handeln, welches einen Kühlraum zum Lagern von Lebensmittel oberhalb des Gefrierpunktes von Wasser, insbesondere zwischen 0 und +6 Grad Celsius und einen Gefrierraum zum Lagern von Gefriergut unterhalb des Gefrierpunktes von Wasser, insbesondere zwischen -10 und -18 Grad Celsius aufweist. Der Fachboden ist insbesondere zur Lagerung von Lebensmittel in einem Kälteraum mit Temperaturen oberhalb des Gefrierpunktes von Wasser, insbesondere zwischen 0 und +6 Grad Celsius ausgebildet. Bei dem Fachboden kann es sich um einen geschlossenflächigen Fachboden, insbesondere um einen Glasfachboden handeln. Der Innenbehälter kann beispielsweise aus einer tiefgezogenen Kunststoffplatte hergestellt sein. Der Innenbehälter kann einteilig ausgebildet sein und insoweit können die beiden Seitenwände mit der Rückwand einteilig ausgeführt sein.

Die Tragmittel halten den Fachboden auf einer bestimmten Einbauhöhe in einer horizontalen Ebene innerhalb des Kälteraums zwischen den beiden gegenüberliegenden Seitenwänden des Innenbehälters. Die Tragmittel können zum wiederholten Einsetzen und Entnehmen des Fachbodens ausgebildet sein. Der Fachboden ist insoweit von den Tragmitteln manuell und werkzeugfrei zu lösen.

Indem der Fachboden zwei an seiner Hinterkante aufgesteckte, sich jeweils im Bereich der beiden seitlichen Randabschnitte des Fachbodens separat voneinander erstreckende Randabschlussteile aufweist, wird eine zuverlässige und kostengünstige Lagervorrichtung für einen Fachboden geschaffen. Ein sich über die gesamte Breite der Hinterkante erstreckende Randabschlussleiste ist nicht notwendig, da nur Randabschlussteile im Bereich der Nuten der Tragmittel funktional erforderlich sind und nicht in dem mittleren Abschnitt der Hinterkante des Fachbodens, der außerhalb der Nuten liegt. Ein geringfügiger Überstand der Randabschlussteile über die Tiefe der Nuten hinweg in den Kälteraum hinein ist nur in einem solchen Maße notwendig, dass eine ausreichende Klemmkraft erzeugt werden kann, so dass die Randabschlussteile beispielsweise bei einer manuellen Entnahme des Fachbodens aus dem Haushaltskältegerät sich nicht ungewollt lösen. Werden die Randabschlussteile jedoch beispielsweise zusätzlich an den Fachboden angeklebt, kann ein Überstand über die Tiefe der Nuten hinweg gegebenenfalls auch entfallen.

Mittels der zwei an der Hinterkante des Fachbodens aufgesteckten, sich jeweils im Bereich der beiden seitlichen Randabschnitte des Fachbodens separat voneinander erstreckenden Randabschlussteile kann der Fachboden, insbesondere ein Glasfachboden mechanisch gegen Herausfallen gesichert werden. Die Randabschlussteile können kostengünstig hergestellt und auf einfache Weise montiert werden. Ein Benutzer kann den Fachboden auf einfache Weise z.B. zu Reinigungszwecken aus dem Kälteraum entnehmen. Außerdem ist der Innenbehälter mittels der beiden Randabschlussteile gegen mechanische Beschädigung durch den Fachboden geschützt. Ein über die gesamte Breite der Hinterkante des Fachbodens sich erstreckendes Profil kann entfallen. Ebenso ist es nicht mehr notwendig, den gesamten Fachboden, insbesondere einen Glasfachboden, umlaufend und rahmenartig mit einem Kunststoffrand zu Umspritzen. Randabschlussteile werden an der Hinterkante des Fachbodens demgemäß nur noch an den äußeren Seiten benötigt. Die Randabschlussteile bilden Verbindungsmittel zwischen dem Innenbehälter und dem Fachboden. Die seitlichen Ränder des Fachbodens, d.h. der linke Rand und der rechte Rand des Fachbodens sind frei von jeglichen Randabschlussteilen oder Randabschlussleisten.

Die Randabschlussteile können von Abschnitten eines Strangprofils, insbesondere eines Kunststoff-Strangpressprofils gebildet werden. Das Strangprofil bzw. das Kunststoff-Strangpressprofil weist dabei eine über seine Länge gleichbleibende Querschnittsgestalt auf. Der Querschnitt ist dabei derart gestaltet, dass ein Aufnahmespalt gebildet wird, in den der Fachboden mit seiner Hinterkante eingesteckt werden kann. Der Aufnahmespalt kann von zwei gegenüberliegenden Schenkelabschnitten des Strangprofils begrenzt werden.

Die Randabschlussteile können jeweils gegenüberliegende Schenkelabschnitte aufweisen, welche in einem an den Fachboden aufgesteckten Zustand der Randabschlussteile die Hinterkante des Fachbodens umgreifen und durch elastische Materialspannung der Randabschlussteile eine Haltekraft ausüben, die einem unbeabsichtigten Abziehen der Randabschlussteile von dem Fachboden entgegenwirken. Die Randabschlussteile, insbesondere zwei Randabschlussteile können insoweit eine symmetrische Baugruppe bilden, die an der Hinterkante des Fachbodens befestigt sind.

Mittels der gegenüberliegenden Schenkelabschnitte, die insbesondere einen Aufnahmespalt für die Hinterkante des Fachbodens begrenzen, umgreifen die Randabschlussteile den Fachboden im Bereich der Hinterkante. Die beiden Schenkelabschnitte liegen dabei an der Oberseite und der Unterseite des Fachbodens an. Die Schenkelabschnitte umfassen den Fachboden damit zangenartig und klemmen dadurch das jeweilige Randabschlussteil an dem Fachboden fest. Die Haltekraft bzw. die elastische Materialspannung kann durch eine entsprechende Gestaltung des Profilquerschnitts, insbesondere durch die Wandstärke der Schenkelabschnitte eingestellt werden. Alternativ oder ergänzend kann die Haltekraft bzw. die elastische Materialspannung durch eine geeignete Wahl des Werkstoffs der Randabschlussteile, insbesondere deren Schenkelabschnitte eingestellt werden.

Die Randabschlussteile, insbesondere deren gegenüberliegende Schenkelabschnitte können ausgebildet sein, in einem an den Fachboden aufgesteckten Zustand eine Haltekraft auszuüben, die zum Entfernen der Randabschlussteile von dem Fachboden eine Abzugskraft von mindestens 10 Newton erfordern. Dies kann ein unbeabsichtigtes Lösen der Randabschlussteile von dem Fachboden, insbesondere von dem Glasfachboden verhindern.

Die Randabschlussteile können eine sich entlang der Hinterkante des Fachbodens erstreckende Länge zwischen 10 und 30 Millimeter, insbesondere von 20 Millimeter aufweisen.

Insbesondere im Falle eines Glasfachbodens und/oder insbesondere im Falle von Randabschlussteilen aus Acrylnitril-Butadien-Styrol (ABS) als elastische Komponente und thermoplastisches Elastomer (TPE), wie thermoplastisches Polyurethan (TPU) zum Klemmen auf Glas, hat sich eine sich entlang der Hinterkante des Fachbodens erstreckende Länge zwischen 10 und 30 Millimeter, insbesondere von 20 Millimeter bewährt.

Der Fachboden kann eine Plattendicke zwischen 3,0 Millimeter und 3,5 Millimeter, insbesondere von 3,2 Millimeter aufweisen und die Randabschlussteile können dabei in einem entspannten Zustand zwischen den Schenkelabschnitten eine Öffnungsweite zwischen 2,8 Millimeter und 3,3 Millimeter, insbesondere von 3,0 Millimeter aufweisen.

Insbesondere im Falle eines Glasfachbodens und/oder insbesondere im Falle von Randabschlussteilen aus Acrylnitril-Butadien-Styrol (ABS) hat sich bewährt, wenn der Fachboden eine Plattendicke zwischen 3,0 Millimeter und 3,5 Millimeter, insbesondere von 3,2 Millimeter aufweist und die Randabschlussteile dabei in einem entspannten Zustand zwischen den Schenkelabschnitten eine Öffnungsweite zwischen 2,5 Millimeter und 2,9 Millimeter, insbesondere von 2,7 Millimeter aufweisen.

Die Randabschlussteile können einen zwischen den Schenkelabschnitten ausgebildeten Hohlraum aufweisen, in dem eine sich längserstreckende Anschlagsrippe angeordnet ist, welche ausgebildet ist, in einem an der Hinterkante des Fachbodens aufgesteckten Zustand des Randabschlussteils an einer Stirnseite der Hinterkante anzuliegen.

Wenn die gegenüberliegenden Schenkelabschnitte des Randabschlussteils den Fachboden im Bereich der Hinterkante umgreifen, dann ist die Hinterkante und insbesondere dessen Stirnseite in dem Hohlraum aufgenommen. Indem eine sich längserstreckende Anschlagsrippe vorgesehen ist, welche ausgebildet ist, in einem an der Hinterkante des Fachbodens aufgesteckten Zustand des Randabschlussteils an einer Stirnseite der Hinterkante anzuliegen, kann eine genaue parallele Ausrichtung der Randabschlussteile bezüglich der Hinterkante das Fachbodens erreicht werden. Darüber hinaus sind dann auch die beiden Randabschlussteile in einer gemeinsamen Flucht, d.h. auf einer Linie liegend orientiert angeordnet.

Die Randabschlussteile können aus Acrylnitril-Butadien-Styrol (ABS), Polypropylen (PP) und/oder ähnlichen Konstruktionswerkstoffen und einer Komponente aus thermoplastisches Elastomer (TPE), wie beispielsweise thermoplastisches Polyurethan (TPU) und/oder der Fachboden kann aus Glas hergestellt sein.

Generell kann jedes Tragmittel von jeweils einer Nut in einem hinteren Bereich der jeweiligen Seitenwand des Innenbehälters und einem Vorsprungsabsatz in einem vorderen Bereich der jeweiligen Seitenwand des Innenbehälters gebildet werden, wobei die Nut eine Vertiefung aufweist, die zur formschlüssigen Aufnahme des jeweiligen, zugeordneten Randabschlussteils in der Einbaulage des Fachbodens ausgebildet ist.

Jede Nut und/oder jeder Vorsprungsabsatz kann durch eine Ausformung der Seitenwände des Innenbehälters erzeugt sein.

Der Fachboden, insbesondere ein als Glasfachboden ausgebildeter Fachboden, kann an seiner der Hinterkante gegenüberliegenden Vorderkante eine sich über die gesamte Breite der Vorderkante erstreckende Randabschlussleiste aufweisen.

Die sich über die gesamte Breite der Vorderkante erstreckende Randabschlussleiste kann nicht nur zu Zwecken des Designs ausgebildet bzw. ausgewählt sein, sondern auch hinsichtlich Querschnittsgestalt und/oder Materialart derart ausgebildet sein, dass durch die Randabschlussleiste ein Stoßschutz gebildet wird, welcher den Fachboden, insbesondere einen Glasfachboden im Bereich der Vorderkante vor Anstoßen, Beschädigung und/oder Zerstörung schützt.

Ein konkretes Ausführungsbeispiel eines erfindungsgemäßen Haushaltskältegeräts ist in der nachfolgenden Beschreibung unter Bezugnahme auf die beigefügten Figuren näher erläutert. Bestimmte einzelne Merkmale dieses Ausführungsbeispiels können unabhängig davon, in welchem konkreten Zusammenhang sie erwähnt sind, gegebenenfalls auch einzeln oder in Kombination betrachtet, allgemeine Merkmale der Erfindung darstellen.

Es zeigen:
- Fig. 1: eine perspektivische schematische Teildarstellung eines Innenbehälters eines beispielhaften Haushaltskältegeräts mit einem in den Kälteraum eingesetzten Fachboden;
- Fig. 2: eine perspektivische Darstellung des Fachbodens gemäß Fig. 1 in Alleinstellung;
- Fig. 3: eine Schnittdarstellung durch den Fachboden gemäß Fig.1 mit einem Ausschnitt einer Seitenwand des Innenbehälters gemäß Fig. 1; und
- Fig. 4: eine vergrößerte Teilschnittdarstellung durch den Fachboden gemäß Fig.1 im Bereich eines Randabschlussteils an der Hinterkante des Fachbodens.

Ein in Fig. 1 beispielhaft dargestellter Innenbehälter 1 eines Haushaltskältegeräts weist eine Rückwand 2, sowie eine in Fig. 1 links dargestellte erste Seitenwand 3a und eine in Fig. 1 rechts dargestellte zweite Seitenwand 3b auf. Die beiden Seitenwände 3a, 3b sind gegenüberliegend angeordnet und begrenzen seitlich einen Kälteraum 4. Die jeweiligen hinteren Eckbereiche des Innenbehälters 1, d.h. sowohl die Stoßkante der ersten Seitenwand 3a und der Rückwand 2, als auch die Stoßkante der zweiten Seitenwand 3b und der Rückwand 2n sind abgerundet ausgeführt. Mit andren Worten ausgedrückt sind die sich vertikal erstreckenden Stoßkanten bogenförmig ausgebildet.

Jede Seitenwand 3a, 3b weist mehrere Tragmittel 5 auf. Jedes Tragmittel 5 umfasst eine Nut 5a und einen Vorsprungsabsatz 5b. An jeder Seitenwand 3a, 3b sind die mehreren Tragmittel 5 in gleichen Abständen übereinander angeordnet. Jeweils zwei auf gleicher Höhe angeordnete Tragmittel 5 der ersten Seitenwand 3a und der zweiten Seitenwand 3b sind ausgebildet, einen Fachboden 6 in dieser Höhe zu tragen, d.h. zu Lagern. Indem am Innenbehälter 1 mehrere Paare von übereinander angeordneten Tragmittel 5 ausgebildet sind, kann wahlweise ein einzelner Fachboden 6 in verschiedenen Höhenlagen im Kälteraum 4 zwischen den Seitenwände 3a, 3b gelagert werden, oder es können mehrere Fachböden 6 auf unterschiedlichen Höhen gleichzeitig im Kälteraum 4 zwischen den Seitenwände 3a, 3b gelagert werden.

Das Haushaltskältegerät weist demgemäß also einen Kälteraum 4, wenigstens einen im Kälteraum 4 gelagerten Fachboden 6, sowie einen den Kälteraum 4 begrenzenden Innenbehälter 1 auf, mit einer Rückwand 2 und gegenüberliegenden Seitenwänden 3a, 3b, von denen jede Seitenwand 3a, 3b zur Bildung wenigstens eines Paares gegenüberliegender Tragmittel 5 jeweils wenigstens eines der Tragmittel 5 aufweist, wobei die gegenüberliegenden Tragmittel 5 ausgebildet sind, den Fachboden 6 des Haushaltskältegeräts im Kälteraum 4 mit zwei gegenüberliegenden, seitlichen Randabschnitten 6a, 6b des Fachbodens 6 auf den Tragmitteln 5 aufliegend und mit einer Hinterkante 6c des Fachbodens 6 der Rückwand 2 des Innenbehälters 1 zugewandt zu lagern, wie dies beispielweise in Fig. 1 dargestellt ist.

An einer Vorderkante 6d weist der Fachboden 6 im Falle des dargestellten Ausführungsbeispiels eine Randabschlussleiste 7 auf. Die Randabschlussleiste 7 erstreckt sich, wie in Fig. 1 dargestellt, in diesem Fall über die gesamte Breite der Vorderkante 6d des Fachbodens 6. An der Hinterkante 6c des Fachbodens 6 sind sich jeweils im Bereich der beiden seitlichen Randabschnitte 6a, 6b des Fachbodens 6 separat voneinander erstreckende Randabschlussteile 8a, 8b angeordnet. Die Randabschlussteile 8a, 8b sind an der Hinterkante 6c des Fachbodens 6 aufgesteckt.

In der Fig. 2 ist eine beispielhafte Ausführungsform des Fachbodens 6 gezeigt. Der Fachboden 6 kann eine Plattendicke zwischen 3,0 Millimeter und 3,5 Millimeter, insbesondere von 3,2 Millimeter aufweisen. Jedes Randabschlussteil 8a, 8b weist im Falle des vorliegenden Ausführungsbeispiels zwei Schenkelabschnitte 9, 10 auf, wie dies insbesondere auch in Fig. 4 näher dargestellt ist. Die Randabschlussteile 8a, 8b können in einem entspannten Zustand zwischen den Schenkelabschnitten 9, 10 eine Öffnungsweite zwischen 2,8 Millimeter und 3,3 Millimeter, insbesondere von 3,0 Millimeter aufweisen.

Die Randabschlussteile 8a, 8b weisen jeweils eine sich entlang der Hinterkante 6c des Fachbodens 6 erstreckende Länge zwischen 10 und 30 Millimeter, insbesondere von 20 Millimeter auf. Die Randabschlussteile 8a, 8b erstrecken sich lediglich im Bereich der seitlichen Randabschnitte 6a, 6b des Fachbodens 6. Die Randabschlussteile 8a, 8b erstrecken sich zumindest über eine solche Länge entlang der Hinterkante 6c des Fachbodens 6, dass die Randabschlussteile 8a, 8b innerhalb der Nut 5a der Tragmittel 5 den Fachboden vollständig umfangen. Anders ausgedrückt stehen die Randabschlussteile 8a, 8b geringfügig über die Nut 5a hinaus in den Kälteraum 4 hinein, ohne sich dabei jedoch vollständig über die gesamte Hinterkante 6c des Fachbodens 6 zu erstrecken. Die Randabschlussteile 8a, 8b werden nur im Bereich der Tragmittel 5 benötigt und nicht in einem mittleren Abschnitt der Hinterkante 6c des Fachbodens 6. Eine benötigte Mindestlänge der Randabschlussteile 8a, 8b hängt mit der erforderlichen Länge zusammen, die notwendig ist, um eine Klemmkraft von mehr als 10 Newton (N) erreichen zu können.

Die Randabschlussteile 8a, 8b können von Abschnitten eines Strangprofils, insbesondere eines Kunststoff-Strangpressprofils gebildet werden.

Die Randabschlussteile 8a, 8b können aus Acrylnitril-Butadien-Styrol (ABS), Polypropylen (PP) und/oder ähnlichen Konstruktionswerkstoffen und einer Komponente aus thermoplastisches Elastomer (TPE), wie beispielsweise thermoplastisches Polyurethan (TPU) und der Fachboden 6 kann aus Glas hergestellt sein.

Der Fachboden 6, insbesondere ein als Glasfachboden ausgebildeter Fachboden 6, weist im Falle des vorliegenden Ausführungsbeispiels an seiner der Hinterkante 6c gegenüberliegenden Vorderkante 6d im Gegensatz zu den voneinander beabstandeten Randabschlussteilen 8a, 8b eine sich über die gesamte Breite der Vorderkante 6d erstreckende durchgehende Randabschlussleiste 7 auf.

Die Fig. 3 zeigt an einem Ausführungsbeispiel, wie jedes Tragmittel 5 von jeweils einer Nut 5a in einem hinteren Bereich der jeweiligen Seitenwand 3a, 3b des Innenbehälters 1 und einem Vorsprungsabsatz 5b in einem vorderen Bereich der jeweiligen Seitenwand 3a, 3b des Innenbehälters 1 gebildet werden kann, wobei die Randabschlussteile 8a, 8b ausgebildet sind, in eine Vertiefung 11 der jeweiligen zugeordneten Nut 5a zu passen, so dass die Randabschlussteile 8a, 8b in der Einbaulage des Fachbodens 6 dort formschlüssig aufgenommen sind.

Der Fachboden 6 wird an seiner rückwärtigen Seite über die Randabschlussteile 8a, 8b formschlüssig in den jeweiligen zwei gegenüberliegenden Nuten 5a der gegenüberliegenden Seitenwände 3a, b gehalten. In einer vorderen Hälfte des Fachbodens 6 wird dieser an seinen beiden gegenüberliegenden seitlichen Randbereichen von zwei gegenüberliegenden Vorsprungsabsätzen 5b von unten unterstützt. Auf den zwei Vorsprungsabsätzen 5b liegt insoweit der Fachboden 6 im Bereich seiner vorderen Hälfte auf Ablageflächen der Vorsprungsabsätze 5b auf. Dabei steht ein vorderer Teil des Fachbodens nach vorne über die Vorsprungsabsätze 5b hinweg auskragend hervor. An der Vorderkante 6d des Fachbodens befindet sich die vordere Randabschlussleiste 7.

Die Nuten 5a weisen Vertiefungen 11, d.h. Aufnahmenischen auf, in denen die hinteren, kurzen Randabschlussteile 8a, 8b formschlüssig eingreifen, wenn der Fachboden 6 auf der entsprechenden Höhe in den Innenbehälter 1 bzw. den Kälteraum 4 eingebaut ist.

Wie die Fig. 4 in einer vergrößerten Teildarstellung zeigt, können die Randabschlussteile 8a, 8b jeweils gegenüberliegende Schenkelabschnitte 9, 10 aufweisen, welche in einem an den Fachboden 6 aufgesteckten Zustand der Randabschlussteile 8a, 8b die Hinterkante 6c des Fachbodens 6 umgreifen. Durch elastische Materialspannung der Randabschlussteile 8a, 8b wird eine Haltekraft ausgeübt, die einem unbeabsichtigten Abziehen der Randabschlussteile 8a, 8b von dem Fachboden 6 entgegenwirken.

Die Randabschlussteile 8a, 8b, insbesondere deren gegenüberliegende Schenkelabschnitte 9, 10 können ausgebildet sein, in einem an den Fachboden 6 aufgesteckten Zustand eine Haltekraft auszuüben, die zum Entfernen der Randabschlussteile 8a, 8b on dem Fachboden 6 eine Abzugskraft von mindestens 10 Newton erfordern.

Ergänzend können die Randabschlussteile 8a, 8b, wie in Fig. 4 dargestellt, einen zwischen den Schenkelabschnitten 9, 10 ausgebildeten Hohlraum 12 aufweisen, in dem eine sich längserstreckende Anschlagsrippe 13 angeordnet ist, welche ausgebildet ist, in einem an der Hinterkante 6c des Fachbodens 6 aufgesteckten Zustand des Randabschlussteils 8a, 8b an einer Stirnseite der Hinterkante 6c anzuliegen.

### BEZUGSZEICHENLISTE

- 1: Innenbehälter
- 2: Rückwand
- 3a, 3b: Seitenwände
- 4: Kälteraum
- 5: Tragmittel
- 5a: Nut
- 5b: Vorsprungsabsatz
- 6: Fachboden
- 6a, 6b: seitliche Randabschnitte
- 6c: Hinterkante
- 6d: Vorderkante
- 7: vordere Randabschlussleiste
- 8a, 8b: hintere Randabschlussteile
- 9, 10: Schenkelabschnitte
- 11: Vertiefung
- 12: Hohlraum
- 13: Anschlagsrippe

## Patentansprüche

1. Haushaltskältegerät, aufweisend einen Kälteraum (4), wenigstens einen im Kälteraum (4) gelagerten Fachboden (6), sowie einen den Kälteraum (4) begrenzenden Innenbehälter (1) mit einer Rückwand (2) und gegenüberliegenden Seitenwänden (3a, 3b), von denen jede Seitenwand (3a, 3b) zur Bildung wenigstens eines Paares gegenüberliegender Tragmittel (5) jeweils wenigstens eines der Tragmittel (5) aufweist, wobei die gegenüberliegenden Tragmittel (5) ausgebildet sind, den Fachboden (6) im Kälteraum (4) mit zwei gegenüberliegenden, seitlichen Randabschnitten (6a, 6b) des Fachbodens (6) auf den Tragmitteln (5) aufliegend und mit einer Hinterkante (6c) des Fachbodens (6) der Rückwand (2) des Innenbehälters (1) zugewandt zu lagern, **dadurch gekennzeichnet, dass** der Fachboden (6) zwei an seiner Hinterkante (6c) aufgesteckte, sich jeweils im Bereich der beiden seitlichen Randabschnitte (6a, 6b) des Fachbodens (6) separat voneinander erstreckende Randabschlussteile (8a, 8b) aufweist, und dass die seitlichen Ränder des Fachbodens frei von jeglichen Randabschlussteilen sind.

2. Haushaltskältegerät nach Anspruch 1, **dadurch gekennzeichnet, dass** die Randabschlussteile (8a, 8b) von Abschnitten eines Strangprofils, insbesondere eines Kunststoff-Strangpressprofils gebildet werden.

3. Haushaltskältegerät nach Anspruch 1 oder 2, **dadurch gekennzeichnet, dass** die Randabschlussteile (8a, 8b) jeweils gegenüberliegende Schenkelabschnitte (9, 10) aufweisen, welche in einem an den Fachboden (6) aufgesteckten Zustand der Randabschlussteile (8a, 8b) die Hinterkante (6c) des Fachbodens (6) umgreifen und durch elastische Materialspannung der Randabschlussteile (8a, 8b) eine Haltekraft ausüben, die einem unbeabsichtigten Abziehen der Randabschlussteile (8a, 8b) von dem Fachboden (6) entgegenwirken.

4. Haushaltskältegerät nach Anspruch 3, **dadurch gekennzeichnet, dass** die Randabschlussteile (8a, 8b), insbesondere deren gegenüberliegende Schenkelabschnitte (9, 10) ausgebildet sind, in einem an den Fachboden (6) aufgesteckten Zustand eine Haltekraft auszuüben, die zum Entfernen der Randabschlussteile (8a, 8b) von dem Fachboden (6) eine Abzugskraft von mindestens 10 Newton (N) erfordern.

5. Haushaltskältegerät nach einem der Ansprüche 1 bis 4, **dadurch gekennzeichnet, dass** die Randabschlussteile (8a, 8b) eine sich entlang der Hinterkante (6c) des Fachbodens (3) erstreckende Länge zwischen 10 und 30 Millimeter (mm), insbesondere von 20 Millimeter (mm) aufweisen.

6. Haushaltskältegerät nach einem der Ansprüche 3, 4 oder 5, **dadurch gekennzeichnet, dass** der Fachboden (6) eine Plattendicke zwischen 3,0 Millimeter (mm) und 3,5 Millimeter (mm), insbesondere von 3,2 Millimeter (mm) aufweist und die Randabschlussteile (8a, 8b) in einem entspannten Zustand zwischen den Schenkelabschnitten (9, 10) eine Öffnungsweite zwischen 2,5 Millimeter (mm) und 2,9 Millimeter (mm), insbesondere von 2,7 Millimeter (mm) aufweisen.

7. Haushaltskältegerät nach einem der Ansprüche 3, 4 oder 6, **dadurch gekennzeichnet, dass** die Randabschlussteile (8a, 8b) einen zwischen den Schenkelabschnitten (9, 10) ausgebildeten Hohlraum (12) aufweisen, in dem eine sich längserstreckende Anschlagsrippe (13) angeordnet ist, welche ausgebildet ist, in einem an der Hinterkante (6c) des Fachbodens (6) aufgesteckten Zustand des Randabschlussteils (8a, 8b) an einer Stirnseite der Hinterkante (6c) anzuliegen.

8. Haushaltskältegerät nach einem der Ansprüche 1 bis 7, **dadurch gekennzeichnet, dass** die Randabschlussteile (8a, 8b) aus Acrylnitril-Butadien-Styrol (ABS), Polypropylen (PP) und/oder einer Komponente aus thermoplastisches Elastomer (TPE), wie beispielsweise thermoplastisches Polyurethan (TPU) und/oder der Fachboden (3) aus Glas hergestellt sind.

9. Haushaltskältegerät nach einem der Ansprüche 1 bis 8, **dadurch gekennzeichnet, dass** das Tragmittel (5) von jeweils einer Nut (5a) in einem hinteren Bereich der jeweiligen Seitenwand (3a, 3b) des Innenbehälters (1) und einem Vorsprungsabsatz (5b) in einem vorderen Bereich der jeweiligen Seitenwand (3a, 3b) des Innenbehälters (1) gebildet wird, wobei die Nut (5a) eine Vertiefung (11) aufweist, die zur formschlüssigen Aufnahme des jeweiligen, zugeordneten Randabschlussteils (8a, 8b) in der Einbaulage des Fachbodens (6) ausgebildet ist.

10. Haushaltskältegerät nach einem der Ansprüche 1 bis 9, **dadurch gekennzeichnet, dass** der Fachboden (6), insbesondere ein als Glasfachboden ausgebildeter Fachboden (6), an seiner der Hinterkante (6c) gegenüberliegenden Vorderkante (6d) eine sich über die gesamte Breite der Vorderkante (6d) erstreckende Randabschlussleiste (7) aufweist.

## Claims

1. Household refrigeration device, having a refrigeration compartment (4), at least one shelf (6) mounted in the refrigeration compartment (4), and an inner container (1) delimiting the refrigeration compartment (4) and having a rear wall (2) and opposing side walls (3a, 3b), each of said side walls (3a, 3b) having, for the formation of at least one pair of opposing support means (5), at least one of the support means (5) in each case, wherein the opposing support means (5) are designed to mount the shelf (6) in the refrigeration compartment (4) with two opposing, lateral edge sections (6a, 6b) of the shelf (6) lying on the support means (5) and with a trailing edge (6c) of the shelf (6) facing the rear wall (2) of the inner container (1), **characterised in that** the shelf (6) has two edge termination parts (8a, 8b) each extending separately from one another in the region of the two lateral edge sections (6a, 6b) of the shelf (6) and clipped onto its trailing edge (6c), and **in that** the lateral edges of the shelf are free of any edge termination parts.

2. Household refrigeration device according to claim 1, **characterised in that** the edge termination parts (8a, 8b) are formed by sections of an extruded profile, in particular a plastic extruded profile.

3. Household refrigeration device according to claim 1 or 2, **characterised in that** the edge termination parts (8a, 8b) each have opposing limb sections (9, 10), which when said edge termination parts (8a, 8b) are clipped onto the shelf (6), encompass the trailing edge (6c) of the shelf (6) and exert a retention force by virtue of elastic material stress of the edge termination parts (8a, 8b), which counteracts an unintentional removal of the edge termination parts (8a, 8b) from the shelf (6).

4. Household refrigeration device according to claim 3, **characterised in that** the edge termination parts (8a, 8b), in particular the opposing limb sections (9, 10) thereof, are designed, when clipped onto the shelf (6), to exert a retention force which requires a pull-off force of at least 10 newtons (N) in order to remove the edge termination parts (8a , 8b) from the shelf (6).

5. Household refrigeration device according to one of claims 1 to 4, **characterised in that** the edge termination parts (8a, 8b) have a length extending along the trailing edge (6c) of the shelf (3) of between 10 and 30 millimetres (mm), in particular of 20 millimetres (mm).

6. Household refrigeration device according to one of claims 3, 4 or 5, **characterised in that** the shelf (6) has a plate thickness of between 3.0 millimetres (mm) and 3.5 millimetres (mm), in particular of 3.2 millimetres (mm) and the edge termination parts (8a, 8b) have, in an unstressed state between the limb sections (9, 10), an opening width of between 2.5 millimetres (mm) and 2.9 millimetres (mm), in particular of 2.7 millimetres (mm).

7. Household refrigeration device according to one of claims 3, 4 or 6, **characterised in that** the edge termination parts (8a, 8b) have a cavity (12) designed between the limb sections (9, 10), in which is arranged a longitudinally extending stop rib (13) which is designed, when the edge termination part (8a, 8b) is clipped onto the trailing edge (6c) of the shelf (6), to abut an end face of the trailing edge (6c).

8. Household refrigeration device according to one of claims 1 to 7, **characterised in that** the edge termination parts (8a, 8b) are manufactured from acrylonitrile-butadiene-styrene (ABS), polypropylene (PP) and/or a component made of a thermoplastic elastomer (TPE) such as thermoplastic polyurethane (TPU) for example, and/or the shelf (3) is manufactured from glass.

9. Household refrigeration device according to one of claims 1 to 8, **characterised in that** the support means (5) are formed in each case by a groove (5a) in a rear region of the respective side wall (3a, 3b) of the inner container (1) and a projection shoulder (5b) in a front region of the respective side wall (3a, 3b) of the inner container (1), wherein the groove (5a) has a recess (11) which is designed for the form-fit reception of the respective associated edge termination part (8a, 8b) in the installed position of the shelf (6).

10. Household refrigeration device according to one of claims 1 to 9, **characterised in that** the shelf (6), in particular a shelf (6) designed as a glass shelf, has, on its leading edge (6d) opposing the trailing edge (6c), an edge termination strip (7) extending over the entire width of the leading edge (6d).

## Revendications

1. Appareil frigorifique ménager, présentant une chambre frigorifique (4), au moins une étagère (6) placée dans la chambre frigorifique (4), ainsi qu'un conteneur interne (1) délimitant la chambre frigorifique (4) et muni d'une paroi arrière (2) et de parois latérales (3a, 3b) se faisant face, parmi lesquelles chaque paroi latérale (3a, 3b) présente respectivement au moins un support (5) afin de former au moins une paire desdits supports (5) se faisant face, dans lequel les supports (5) se faisant face sont réalisés de manière à placer l'étagère (6) dans la chambre frigorifique (4) en faisant reposer sur les supports (5) deux sections de bord (6a, 6b) latérales se faisant face appartenant à l'étagère (6) et avec un bord postérieur (6c) de l'étagère (6) tourné vers la paroi arrière (2) du conteneur interne (1), **caractérisé en ce que** l'étagère (6) présente deux pièces de terminaison de bord (8a, 8b) s'étendant respectivement de manière séparée l'une par rapport à l'autre dans la région des deux sections de bord (6a, 6b) latérales de l'étagère (6) et enfichées au niveau du bord postérieur (6c) de ladite étagère, et **en ce que** les bords latéraux de l'étagère sont exempts de toutes pièces de terminaison de bord.

2. Appareil frigorifique ménager selon la revendication 1, **caractérisé en ce que** les pièces de terminaison de bord (8a, 8b) sont formées de sections d'un profilé extrudé, en particulier d'un profilé extrudé en plastique.

3. Appareil frigorifique ménager selon la revendication 1 ou 2, **caractérisé en ce que** les pièces de terminaison de bord (8a, 8b) présentent respectivement des sections formant bras (9, 10) se faisant face qui, dans un état enfiché des pièces de terminaison de bord (8a, 8b) au niveau de l'étagère (6), enserrent le bord postérieur (6c) de l'étagère (6) et exercent, du fait de la contrainte matérielle élastique des pièces de terminaison de bord (8a, 8b), une force de retenue qui agit à l'encontre d'un retrait involontaire des pièces de terminaison de bord (8a, 8b) de l'étagère (6).

4. Appareil frigorifique ménager selon la revendication 3, **caractérisé en ce que** les pièces de terminaison de bord (8a, 8b), en particulier leur section formant bras (9, 10) se faisant face, sont réalisées de manière à exercer, dans un état enfiché au niveau de l'étagère (6), une force de retenue qui nécessite une force de traction d'au moins 10 Newtons (N) pour enlever les pièces de terminaison de bord (8a, 8b) de l'étagère (6).

5. Appareil frigorifique ménager selon l'une quelconque des revendications 1 à 4, **caractérisé en ce que** les pièces de terminaison de bord (8a, 8b) présentent une longueur, s'étendant le long du bord postérieur (6c) de l'étagère (6), comprise entre 10 et 30 millimètres (mm), en particulier égale à 20 millimètres (mm).

6. Appareil frigorifique ménager selon l'une quelconque des revendications 3, 4 ou 5, **caractérisé en ce que** l'étagère (6) présente une épaisseur de plaque comprise entre 3,0 millimètres (mm) et 3,5 millimètres (mm), en particulier égale à 3,2 millimètres (mm), et les pièces de terminaison de bord (8a, 8b) présentent, dans un état non contraint, une largeur d'ouverture entre les sections formant bras (9, 10) comprise entre 2,5 millimètres (mm) et 2,9 millimètres (mm), en particulier égale à 2,7 millimètres (mm).

7. Appareil frigorifique ménager selon l'une quelconque des revendications 3, 4 ou 6, **caractérisé en ce que** les pièces de terminaison de bord (8a, 8b) présentent une cavité (12) réalisée entre les sections formant bras (9, 10) et au sein de laquelle est agencée une nervure de butée (13) à extension longitudinale qui est réalisée de manière à reposer au niveau d'une face avant du bord postérieur (6c), dans un état enfiché de la pièce de terminaison de bord (8a, 8b) au niveau du bord postérieur (6c) de l'étagère (6).

8. Appareil frigorifique ménager selon l'une quelconque des revendications 1 à 7, **caractérisé en ce que** les pièces de terminaison de bord (8a, 8b) sont fabriquées à partir d'acrylonitrile-butadiène-styrène (ABS), de polypropylène (PP) et/ou d'un composant constitué d'un élastomère thermoplastique (TPE), comme par exemple du polyuréthane thermoplastique (TPU), et/ou l'étagère (6) est fabriquée à partir de verre.

9. Appareil frigorifique ménager selon l'une quelconque des revendications 1 à 8, **caractérisé en ce que** le support (5) est formé de respectivement une rainure (5a) dans une région postérieure de la paroi latérale (3a, 3b) respective du conteneur interne (1) et d'un appui saillant (5b) dans une région antérieure de la paroi latérale (3a, 3b) respective du conteneur interne (1), dans lequel la rainure (5a) présente un renfoncement (11) qui est réalisé de manière à accueillir, avec verrouillage par complémentarité de forme, la pièce de terminaison de bord (8a, 8b) associée respective dans la position d'installation de l'étagère (6).

10. Appareil frigorifique ménager selon l'une quelconque des revendications 1 à 9, **caractérisé en ce que** l'étagère (6), en particulier une étagère (6) réalisée sous forme d'étagère en verre, présente au niveau de son bord antérieur (6d) faisant face au bord postérieur (6c) une baguette de terminaison de bord (7) s'étendant sur toute la largeur du bord antérieur (6d).
